# EUROPÄISCHE PATENTSCHRIFT

(11) **EP 1 409 161 B1**
(45) Veröffentlichungstag und Bekanntmachung des Hinweises auf die Patenterteilung: **19.11.2008**
(21) Anmeldenummer: 02742811.9
(22) Anmeldetag: 20.06.2002
(51) Int. Cl.: B07C 3/10, B07C 3/00

(54) **VERFAHREN ZUM SORTIEREN VON SENDUNGEN AUF AUTOMATISCHEN SORTIEREINRICHTUNGEN**
METHOD FOR SORTING POSTAL ARTICLES ON AUTOMATIC SORTING DEVICES
PROCEDE POUR TRIER DES ENVOIS SUR DES DISPOSITIFS DE TRI AUTOMATIQUES

(30) Priorität: 29.06.2001 DE 10131031
(43) Veröffentlichungstag der Anmeldung: 21.04.2004
(73) Patentinhaber: SIEMENS AKTIENGESELLSCHAFT, 80333 München (DE)
(72) Erfinder: SCHLEGEL, Dieter, 78467 Konstanz (DE)
(86) Internationale Anmeldenummer: PCT/DE2002/002243
(87) Internationale Veröffentlichungsnummer: WO 2003/004178

(56) Entgegenhaltungen:
- WO-A-98/17405
- DE-A- 4 000 603
- DE-C- 19 911 116
- US-A- 5 538 138

## Beschreibung

Die Erfindung betrifft ein Verfahren zum Sortieren von Sendungen auf automatischen Sortiereinrichtungen nach dem Oberbegriff des Anspruches 1.

Verfahren zum automatischen Sortieren von Sendungen sind aus den Dokumenten WO-A-98/17405, DE-A-4000603 und DE-C-19911116 bekannt.

Bei den Postdiensten erfolgt die Verteilung der Sendungen aufgeteilt in Verteilgebiete. Jedes Verteilgebiet besitzt ein Verteilzentrum, in dem die Sendungen auf die benötigte Sortiertiefe bis zur Verteilreihenfolge für einen Zusteller sortiert werden. Die von den Kunden erstmals eingehenden Sendungen werden im Verteilzentrum zuerst gelesen, nach Verteilgebieten sortiert und dann zu den Verteilzentren der betreffenden Verteilgebiete versandt oder bei den Sendungen, die nur innerhalb dieses Verteilzentrums verteilt werden müssen, auf die benötigte Sortiertiefe feinsortiert.

Anhand der FIG 1 und 2 wird dieser Ablauf gemäß dem Stand der Technik näher erläutert. Die eingehenden Sendungen, z.B. Briefe, Großbriefe, Zeitschriften u.ä., werden in einer oder mehreren Sortiereinrichtungen vorsortiert auf die verschiedenen Verteilgebiete 1. Dazu wird online die Adresse gelesen, als erstes mit einem automatischen OCR-Leser und wenn notwendig mit Hilfe der Online-Videokodierung. Dabei muss natürlich zumindest der das Verteilgebiet kennzeichnende Teil der Adresse (Postkode bzw. Postleitzahl) eindeutig gelesen werden 2. Ist das nicht der Fall, so wird eine Identifikation (ID-Tag) aufgebracht (als Aufkleber oder direkt aufgedruckt) und die Sendung wird in ein spezielles Sortierfach (Refeed-Fach) sortiert 3. Diese Sendungen werden dann offline-videokodiert 4, ist das Ergebnis nicht zufriedenstellend, wird nochmals videokodiert. Anschließend werden die Sendungen in einem zusätzlichen Lauf vorsortiert 1.

Bei den auf die Verteilgebiete sortierbaren Sendungen wird dann überprüft, ob die Adresse für die erforderliche Sortiertiefe, z.B. bis zur Gangfolge des Zustellers, vollständig gelesen wurde 5. Wenn ja, werden die Sendungen in ein oder mehrere Sortierfächer für das entsprechende Verteilgebiet abgelegt 6. Wenn nein, erhält die Sendung eine Identifikation, falls sie noch keine aufweist, und wird ebenfalls in diesem Sortierfach abgelegt.
Bevor die Sendungen aus diesem Sortierfach einer Feinsortierung gemäß der geforderten Sortiertiefe unterzogen werden, müssen die unvollständig gelesenen Sendungen mit den ID-Tags offline-videokodiert werden, d.h. zum Videokodieren ist insbesondere bei den Sendungen, die in diesem Verteilgebiet verbleiben, wenig Zeit vorhanden, so dass die Anzahl der Videokodierplätze erhöht werden muss.

Der Erfindung liegt daher die Aufgabe zugrunde, ein gattungsgemäßes Sortierverfahren zu schaffen, bei dem die zum Offline-Videokodieren vor dem Feinsortieren zur Verfügung stehende Zeitspanne vergrößert wird.

Erfindungsgemäß wird die Aufgabe entsprechend der Merkmale des Anspruches 1 gelöst.

Die zusätzliche Zeit zum Videokodieren wird erhalten, indem die Sendungen bei der Vorsortierung nach den Verteilgebieten für jedes Verteilgebiet in Endstellen, z.B. Sortierfächer, für schon vollständig gelesene Sendungen und in Endstellen für unvollständig gelesene Sendungen sortiert werden und nicht wie bisher vollständig und unvollständig gelesene Sendungen gemischt. Dadurch ist es möglich, sofort die vollständig gelesenen (OCR-gelesen und/oder online-videokodiert) Sendungen fein zu sortieren und diese Zeit zum Offline-Videokodieren der unvollständig gelesenen Sendungen zu nutzen.

Vorteilhafte Ausgestaltungen der Erfindung sind in den Unteransprüchen dargestellt.

So ist es vorteilhaft, die vorsortierten Sendungen unterteilt in vollständig gelesene und unvollständig gelesene Sendungen an die Verteilzentren jener Verteilgebiete zu transportieren, bei denen die Transportzeit kleiner als die Zeitperiode für die Feinsortierung ihrer lokalen, vollständig gelesenen Sendungen ist. In jedem Verteilzentrum wird dann die Feinsortierung der offline zu videokodierenden, unvollständig gelesenen Sendungen erst nach der Feinsortierung aller separat übersandten, vollständig gelesenen Sendungen durchgeführt. Dadurch wird ein weiterer zusätzlicher Zeitgewinn für das Offline-Videokodieren erzielt.

Vorteilhaft ist es auch, die Feinsortierung nacheinander auf gleichen Sortiereinrichtungen durchzuführen, um die Anzahl der Sortiereinrichtungen möglich gering zu halten.

Um die Sortierprozesse in möglichst kurzer Zeit zu realisieren, ist es vorteilhaft, die Feinsortierung auf unterschiedlichen Sortiereinrichtungen parallel durchzuführen.

Um zusätzliche Zeit zum Offline-Videokodieren direkt vor dem Feinsortieren zu erhalten, werden bei parallelen Prozessen, d.h. Feinsortierung erfolgt auf unterschiedlichen Sortiereinrichtungen, die für einen jeweils zweiten Vorsortierlauf/Refeed-Lauf vollständig videokodierten, lokalen Sendungen vorteilhaft direkt der Feinsortierung durchgeführt.

Anschließend wird die Erfindung in einem Ausführungsbeispiel anhand der Zeichnung näher erläutert.

Dabei zeigen
- FIG 1: ein Flussdiagramm eines gattungsgemäßen Sortierverfahrens mit Vor- und Feinsortierung und Offline-Videokodierung nach dem Stand der Technik,
- FIG 2: eine schematische Darstellung einer Sortiereinrichtung zum Vorsortieren mit Sortierfächern nach dem Stand der Technik,
- FIG 3: ein Flussdiagramm eines gattungs- und erfindungsgemäßen Sortierverfahrens mit Vor- und Feinsortierung und Offline-Video-Kodierung,
- FIG 4: eine schematische Darstellung einer Sortiereinrichtung zum Vorsortieren mit einer Aufteilung der Sortierfächer für jeweils ein Verteilgebiet,
- FIG 5a: einen Zeitablauf bei sequentieller Feinsortierung auf gleichen Sortiereinrichtungen,
- FIG 5b: einen Zeitablauf bei paralleler Feinsortierung auf unterschiedlichen Sortiereinrichtungen.

Die FIG 1 und 2 wurden bereits beim Stand der Technik erläutert.

Gemäß der FIG 3 werden bei dem erfindungsgemäßen Verfahren die eingehenden Sendungen ebenfalls in einer oder mehreren Sortiereinrichtungen auf die verschiedenen Verteilgebiete vorsortiert 1. Dazu wird nach der Vereinzelung von jeder Sendung die Adresse gelesen. Dies erfolgt mit einem automatischen OCR-Leser und, falls dieser nicht erfolgreich ist, unter Zuhilfenahme einer Online-Videokodierung, bei welcher nur der für die Sortierung auf die Verteilgebiete notwendige Adressteil (Postleitzahl, Postkode) videokodiert wird.

Konnte dieser Adressteil nicht korrekt ermittelt werden 2, so erhält die Sendung eine Identifikation (ID-Tag) und sie wird in ein spezielles Sortierfach (Refeed-Fach) sortiert 3. Diese Sendungen werden dann offline videokodiert 4, bei Bedarf mit Wiederholungsschleife. Danach werden diese Sendungen in einem zusätzlichen Lauf vorsortiert. Bei den auf die Verteilgebiete sortierbaren Sendungen wird dann überprüft, ob die Adresse für die erforderliche Sortiertiefe beim Feinsortieren vollständig und eindeutig gelesen und als Barkode aufgebracht wurde 5.
Ist das der Fall, so werden die Sendungen in Fächer als Endstellen für vollständig und eindeutig gelesene Sendungen der ermittelten Verteilgebiete sortiert 11. Sowie genug Sendungen einsortiert wurden, werden sie aus den Sortierfächern entnommen (automatisch oder manuell) und der Feinsortierung zugeführt.
Wurden die Adressen nicht vollständig gelesen, wird als nächstes überprüft, ob die Sendungen schon einen ID-Tag besitzen. Wenn ja, werden sie in Fächer für unvollständig (teilkodiert) gelesene Sendungen der ermittelten Verteilgebiete sortiert 12.
Ist ein ID-Tag nicht vorhanden, so wird dieser vorher noch auf die Sendung aufgebracht 9. Anschließend erfolgt die Offline-Kodierung zum vollständigen Lesen der Adresse mit Aufbringen eines Barkodes mit der Adresse in kodierter Form. Für diese Offline-Videokodierung wird die Zeitspanne, in der schon die vollständig gelesenen Sendungen für dieses Verteilgebiet feinsortiert werden, zusätzlich genutzt. Damit können Videokodierplätze eingespart werden. Dieser Effekt ist am größten bei den zu kodierenden Sendungen für das lokale Verteilgebiet, da hier keine wesentliche Transportzeit (Transport der Sendungen zwischen den Verteilzentren) zum Videokodieren genutzt werden kann. Anschließend werden diese Sendungen ebenfalls zur Feinsortierung bereitgestellt 13.

In der FIG 4 ist schematisch dargestellt, dass in einer Sortiereinrichtung 20 für jedes Verteilgebiet 1-n die Endstellen (Fächer) 21 in Endstellen für Sendungen mit vollständig gelesenen Adressen 21a und in Endstellen für Sendungen mit vollständig gelesenen Adressen 21b unterteilt sind.

In den FIG 5a und 5b ist anschaulich das Prinzip des zusätzlichen Zeitgewinns für das Offline-Videokodieren der vollständigen Adresse dargestellt.

Dabei bedeuten
- vks x =: vollständig kodierte Sendung für Verteilgebiet x
- tks x =: teil kodierte Sendung für Verteilgebiet x
- T1/T2 =: verfügbare Zeit für die Offline-Videokodierung bei nicht nach vks und tks getrennten Sendungen
- T1*/T2* =: gesamte verfügbare Zeit für die Offline-Videokodierung bei getrennten vks/tks-Sendungsanteilen
- T1+/T2+ =: zusätzliche Zeit für die Offline-Videokodierung bei getrennten vks/tks-Sendungsanteilen

FIG 5a zeigt den Zeitablauf bei der Vor- und Feinsortierung von lokalen Sendungen, d.h. von Sendungen aus dem Bereich des Verteil(Sortier)-Zentrums, deren Empfängeradressen ebenfalls in den Bereich dieses Verteil zentrums fallen. Die Vorsortierung wird auf 1 bis x Sortiereinrichtungen parallel durchgeführt, die anschließende Feinsortierung auf gleichen Sortiereinrichtungen nacheinander.

In FIG 5b ist der Zeitablauf bei paralleler Feinsortierung auf unterschiedlichen Sortiereinrichtungen dargestellt. Wie zu erkennen, ist hierbei der größte prozentuale Zeitgewinn zu verzeichnen.

Kommen noch getrennt übersandte, vollständig gelesene, fein zu sortierende Sendungen von anderen Verteilzentren hinzu, bei denen die Transportzeiten geringer als die Zeiten zum Feinsortieren der lokalen vollständig gelesenen Sendungen sind, so werden diese Sendungen auch noch vor den offline zu kodierende Sendungen feinsortiert. Dadurch vergrößert sich die zum Offline-Videokodieren zur Verfügung stehende Zeit nochmals.

## Patentansprüche

1. Verfahren zum Sortieren von Sendungen auf automatischen Sortiereinrichtungen, bei dem die Sendungen in einer oder mehreren Sortiereinrichtungen gelesen, mit einem Barkode versehen werden, der entweder die eindeutig und vollständig online gelesene Adresse in kodierter Form oder einen Identifikationskode bei nicht eindeutigem oder unvollständigem Ergebnis des Online-Lesevorganges beinhaltet, und nach Verteilgebieten in Sortierendstellen vorsortiert werden und bei dem die vorsortierten Sendungen zu den jeweiligen Verteilgebieten zugeordneten Sortiereinrichtungen transportiert und anhand des aufgebrachten, die online oder offline gelesene Adresse kennzeichnenden Barkodes feinsortiert werden,
**dadurch gekennzeichnet, dass** beim Vorsortieren die festgelegten Verteilgebieten zugeordneten Verteilendstellen jeweils in Endstellen für Sendungen mit vollständig und eindeutig gelesenen und für Sendungen mit nicht eindeutig und/oder vollständig gelesenen Adressen unterteilt werden und dass zuerst die Sendungen aus den Endstellen für die Sendungen mit den online vollständig und eindeutig gelesenen und entsprechend kodierten Adressen und danach die Sendungen mit den inzwischen offline eindeutig und vollständig gelesenen und entsprechend kodierten Sendungen feinsortiert werden, wobei die Zeit zur Feinsortierung der online vollständig und eindeutig gelesenen Sendungen zusätzlich zur Offline-Kodierung der restlichen Sendungen genutzt wird.

2. Verfahren nach Anspruch 1, **dadurch gekennzeichnet, dass** die vorsortierten Sendungen unterteilt in vollständig gelesene und unvollständig gelesene Sendungen an die Verteilzentren jener Verteilgebiete transportiert werden, bei denen die Transportzeit kleiner als die Zeitperiode für die Feinsortierung ihrer lokalen, vollständig gelesenen Sendungen ist und dass in jedem Verteilzentrum die Feinsortierung der offline zu videokodierenden, unvollständig gelesenen Sendungen erst nach der Feinsortierung aller separat übersandten, vollständig gelesenen Sendungen durchgeführt wird.

3. Verfahren nach Anspruch 1, **dadurch gekennzeichnet, dass** die Feinsortierung nacheinander auf gleichen Sortiereinrichtungen durchgeführt wird, wobei die nur teilweise gelesenen Sendungen zwischengespeichert werden.

4. Verfahren nach Anspruch 1, **dadurch gekennzeichnet, dass** die Feinsortierung auf unterschiedlichen Sortiereinrichtungen parallel durchgeführt wird.

5. Verfahren nach Anspruch 4, **dadurch gekennzeichnet, dass** die für einen jeweils zweiten Vorsortierlauf/Refeed-Lauf vollständig videokodierten lokalen Sendungen direkt der Feinsortierung zugeführt werden.

## Claims

1. Method for sorting postal items on automatic sorting devices, wherein the postal items in one or more sorting devices are read, provided with a barcode, which either contains the address, which has been read unambiguously and completely online, in coded form or an identification code, if the result of the online reading process is ambiguous or incomplete, and pre-sorted into end sorting points according to distribution regions and wherein the pre-sorted postal items are transported to sorting devices assigned to the respective distribution regions and fine-sorted based on the applied barcode identifying the address that has been read online or offline,
**characterised in that**
during pre-sorting the end distribution points assigned to the determined distribution regions are subdivided respectively into end points for postal items with addresses that have been read completely and unambiguously and for postal items with addresses that have not been read unambiguously and/or completely and the postal items from the end points for postal items with addresses that have been read completely and unambiguously and correspondingly coded online are fine-sorted first, followed by the postal items with the postal items that have been read unambiguously and completely and correspondingly coded offline in the interim, the time for fine-sorting the postal items that have been read completely and unambiguously online also being used for offline-coding the remaining postal items.

2. Method according to claim 1, **characterised in that** the pre-sorted postal items are transported subdivided into completely read and incompletely read postal items to the distribution centres of those distribution regions, for which the transport time is shorter than the time period for fine-sorting their local, completely read postal items and in each distribution centre the fine-sorting of the incompletely read postal items to be video-coded offline is carried out only after the fine-sorting of all the separately sent, completely read postal items.

3. Method according to claim 1, **characterised in that** fine-sorting is carried out successively on the same sorting devices, with the postal items that have only been partially read being buffered.

4. Method according to claim 1, **characterised in that** fine-sorting is carried out in a parallel manner on different sorting devices.

5. Method according to claim 4, **characterised in that** local postal items video-coded completely for a respective second pre-sorting pass/re-feed pass are fed directly to fine-sorting.

## Revendications

1. Procédé de tri d'envois sur des dispositifs de tri automatiques, dans lequel on lit les envois dans un dispositif de tri ou dans plusieurs dispositifs de tri, on les munit d'un code barres qui contient soit l'adresse lue en ligne d'une manière claire et complète sous forme codée, ou un code d'identification si le résultat de l'opération de lecture en ligne est incomplet et, en fonction des domaines de distribution, on les trie au préalable en des terminaux de tri, et dans lequel on transporte les envois triés au préalable vers des dispositifs de tri affectés aux domaines de distribution respectifs et on les trie finement au moyen du code barres apposé et caractérisant l'adresse lue en ligne ou hors ligne,
**caractérisé en ce que,** lorsque l'on trie au préalable, on subdivise les terminaux de distribution associés aux domaines de distribution fixés en terminaux pour des envois ayant des adresses lues d'une manière complète et claire et des envois ayant des adresses lues d'une manière qui n'est pas claire et/ou qui n'est pas complète, et **en ce que** l'on trie finement d'abord les envois provenant des terminaux pour les envois ayant les adresses lues en ligne d'une manière complète et claire et codées en conséquence, et ensuite les envois ayant les adresses lues entre-temps sans être en ligne d'une manière claire et complète et codées en conséquence, la durée pour trier finement les envois lus en ligne d'une manière complète et claire étant utilisée supplémentairement pour le codage hors ligne des envois restants.

2. Procédé suivant la revendication 1, **caractérisé en ce que** l'on transporte les envois triés à l'avance, subdivisés en des envois lus complètement et en des envois lus incomplètement, aux centres de distribution chaque domaine de distribution, pour lesquels la durée de transport est plus petite que la durée du tri fin de leurs envois locaux lus complètement, et **en ce que**, dans chaque centre de distribution, on effectue le tri fin des envois lus incomplètement à coder en vidéo hors ligne seulement après le tri fin de tous les envois transmis séparément et lus d'une manière complète.

3. Procédé suivant la revendication 1, **caractérisé en ce que** l'on effectue le tri fin successivement sur de mêmes dispositifs de tri, les envois lus seulement partiellement étant stockés intermédiairement.

4. Procédé suivant la revendication 1, **caractérisé en ce que** l'on effectue le tri fin en parallèle sur des dispositifs de tri différents.

5. Procédé suivant la revendication 4, **caractérisé en ce que** l'on envoie directement au tri fin les envois locaux à codage vidéo d'une manière complète pour respectivement une deuxième opération de tri préalable/opération de rechargement.
